# FASCICULE DE BREVET EUROPEEN

(11) **EP 0 637 717 B1**
(45) Date de publication et mention de la délivrance du brevet: **25.03.1998**
(21) Numéro de dépôt: 94401616.1
(22) Date de dépôt: 12.07.1994
(51) Int. Cl.: F21V 7/00

(54) **Dispositif d'éclairage à déflecteur encastré**
Beleuchtungsvorrichtung mit eingebautem Lichtablenker
Lighting device with recessed deflector

(30) Priorité: 02.08.1993 FR 9309491
(43) Date de publication de la demande: 08.02.1995
(73) Titulaire: SOKA, société anonyme, F-92100 Boulogne (FR)
(72) Inventeur: Duboeuf, Daniel, F-78170 La Celle St Cloud (FR)
(74) Mandataire: Wagret, Frédéric

(56) Documents cités:
- CH-A- 185 517
- FR-A- 678 987
- FR-A- 2 405 426
- FR-A- 2 595 771

## Description

La présente invention concerne un dispositif d'éclairage dit type encastré dans une cloison, et comportant un déflecteur associé à des moyens générateurs de lumière, telle qu'une ampoule. L'ampoule, le déflecteur et les moyens d'alimentation en énergie électrique de l'ampoule sont disposés à l'intérieur d'un logement ou évidement prévu dans la cloison.

On connaît des dispositifs d'éclairage à déflecteur réalisés en un matériau métallique, tel que par exemple aluminium ou inox ou tout autre métal approprié.

Ces dispositifs connus présentent des inconvénients.

En premier lieu, le métal étant bon conducteur des sons, il en résulte que de tels déflecteurs propagent et transmettent les sons, ce qui va à l'encontre des efforts généralement réalisés pour permettre l'isolation phonique des cloisons, dans des locaux à usage d'habitation ou usage professionnel.

Il en est de même de l'isolation thermique, puisque les métaux sont bons conducteurs thermiques. Là encore, ces dispositifs d'éclairage connus vont à l'encontre des mesures prises dans un souci d'isolation thermique.

Egalement, les dispositifs connus ne présentent pas, pour les raisons indiquées ci-dessus, une bonne résistance au feu.

De plus, les dispositifs connus à déflecteur encastré, sont relativement difficiles à mettre en place. En effet, ils nécessitent des dimensions extrêmement précises et un agencement également très précis par rapport à l'évidement ou logement récepteur prévu dans la cloison. Or, la réalisation des cloisons et des évidements dans les cloisons, d'une part, et la mise en place des dispositifs d'éclairage encastrés, d'autre part, font appel à des corps de métier différents dont la coordination n'est pas souvent facile à réaliser. La difficulté est encore plus grande lorsque vient le moment de raccorder, sur le plan esthétique, les bords du déflecteur et les bords de l'ouverture ou logement récepteur prévu dans la cloison.

Enfin, les déflecteurs connus, généralement en métal, sont difficiles à nettoyer, compte tenu des risques de rayures apparaissant lors des opérations de nettoyage ou dépoussiérage. Il en résulte un vieillissement prématuré des déflecteurs qui nuit à la fois à leur efficacité et à leur esthétique.

On connaît par ailleurs, par le brevet FR 2 405 426 des appareils d'éclairage, destinés à être installés en plein air et composé de matériau tel que du béton de résistance mécanique maximale.

Dans ce contexte, l'invention se propose de remédier aux inconvénients ci-dessus, et propose un dispositif d'éclairage comprenant un déflecteur susceptible d'être encastré, qui soit facile à mettre en place, et présente des caractéristiques d'isolation phonique, thermique, coupe-feu et électrique excellentes, et également susceptible d'être entretenu aisément et sans dégradation, tout en permettant une mise en place et un raccordement avec les bords de l'ouverture de l'évidement de façon parfaite sur le plan esthétique.

A cette fin, selon l'invention, le dispositif d'éclairage comprenant un déflecteur apte à être encastré dans un évidement prévu dans une cloison, la concavité du déflecteur étant tournée vers l'ouverture dudit évidement, le déflecteur étant associé à au moins un moyen générateur de lumière, apte à être disposé à une extrémité du déflecteur, est caractérisé en ce que ledit déflecteur est réalisé à base de matériau pulvérulent/poudre hydrophile, apte à se solidifier une fois mélangé à l'eau comprenant du plâtre.

De préférence, le matériau est constitué de plâtre et d'eau.

Selon un mode préféré de réalisation, le déflecteur est prolongé du coté des moyens générateurs de lumière, par un fond, lui-même prolongé par une paroi en retour sensiblement parallèle au déflecteur, de manière à définir une cavité réceptrice desdits moyens générateurs de lumière.

Avantageusement, la partie du déflecteur jouxtant la base est plane et parallèle à la cloison.

De préférence, le retour est disposé dans le plan de la face avant de ladite cloison.

Avantageusement, la périphérie du déflecteur est associée à des moyens de ragréage assurant la jonction avec le bord de l'ouverture de l'évidement prévu dans la cloison.

L'invention sera bien comprise à la lumière de la description qui suit, d'un exemple illustratif et non limitatif, se référant aux dessins annexés dans lesquels:
- la figure 1 est une vue en coupe transversale d'une forme de réalisation de l'invention;
- la figure 2 est une vue de face du dispositif de la figure 1;
- la figure 3 est une vue transversale d'une seconde forme de réalisation;
- la figure 4 est une vue de face du dispositif de la figure 3;
- la figure 5 est une vue transversale d'une troisième forme de réalisation;
- la figure 6 est une vue de face du dispositif de la figure 5; et
- les figures 7 et 8 montrent respectivement une vue en coupe longitudinale et une vue de face d'une quatrième forme de réalisation.

L'invention est décrite ci-après dans l'application à une cloison creuse, mais peut être appliquée à des cloisons remplies ou des murs pleins.

Comme montré sur la figure 1, le dispositif d'éclairage de l'invention, portant la référence générale 1, comporte un déflecteur 2 de forme générale de demie calotte sphérique, prolongée par une partie 3 sensiblement verticale et plane, un fond 4 sensiblement horizontal et un panneau en retour 5 de direction sensiblement verticale, et parallèle à la partie 3. Le panneau 5 est de forme légèrement courbe et définit avec le fond 4 et la partie 3 une cavité 6 à l'intérieur de laquelle sont susceptibles d'être disposés les moyens d'éclairage 7 constitués d'une douille 8, d'une ampoule du type fluorescente portant la référence 9 et de moyens de branchements 10 reliés à une source d'alimentation d'énergie électrique. Les moyens d'éclairage 7 sont connus en eux-mêmes.

Le dispositif d'éclairage de l'invention est susceptible d'être disposé dans un logement 11 prévu à l'intérieur d'une double cloison 12, 13, et plus précisément d'une double cloison constituée d'un panneau avant 12 et d'un panneau arrière 13 séparés par un espace 14. Les panneaux 12 et 13 de la cloison sont par exemple en plâtre ou tout autre matériau similaire. Ils peuvent être également en bois ou en stratifiées.

La figure 2 montre une vue de face du dispositif de la figure 1. Le bord périphérique 15 du dispositif d'éclairage 1 présente une forme circulaire. Le déflecteur 2 présente ainsi une forme de calotte sphérique tronquée selon un diamètre, ce dernier étant symbolisé par l'axe 16. La paroi en retour portant la référence 5 du dispositif d'éclairage 1 est disposée en position frontale de hauteur telle que son arête supérieure horizontale 17 vienne au niveau de l'axe médian 16.

Un joint de ragréage 18, de forme générale circulaire est prévu entre le bord périphérique 15 du dispositif 1, et le bord 19 de l'ouverture prévue dans la cloison frontale 12. Le diamètre de l'ouverture prévue dans la cloison est légèrement supérieur au diamètre du dispositif d'éclairage de l'invention. Le matériau de ragréage peut être constitué de plâtre ou tout autre matériau compatible avec le matériau constituant le dispositif d'éclairage et le matériau constituant la cloison.

Le dispositif 1, constitué du déflecteur 2, de la paroi verticale arrière 3, de la base horizontale 4 et de la paroi frontale 5, est constitué d'un matériau tel que du plâtre ou similaire. Le dispositif d'éclairage peut être réalisé de façon aisée par moulage ou toute autre technique connue, de façon économique et en grande série. Le matériau employé permet une grande variété de formes, de dimensions et d'aspects esthétiques.

Dans la forme de réalisation de la figure 1, le panneau frontal 5 du dispositif d'éclairage 1 fait légèrement saillie par rapport au plan défini par le bord circulaire périphérique du dispositif 1.

Les figures 3 et 4 montrent une variante de réalisation dans laquelle le dispositif d'éclairage comporte une déflecteur unique de forme sensiblement en calotte sphérique, légèrement aplatie au niveau du sommet. Le déflecteur comprend ainsi, vu en coupe, une partie 2A arrondie, une partie arrière 2B sensiblement plane et verticale et une partie 2C de forme arrondie. Le bord périphérique 15 circulaire du déflecteur définit un plan disposé sensiblement au niveau de la face avant 12A de la cloison 12 dans laquelle est encastré le dispositif d'éclairage 1. Ce dernier comporte une bande, de préférence métallique et portant la référence 20, disposée selon un diamètre 21 du déflecteur. La bande 20 est sensiblement horizontale et d'une hauteur telle qu'elle puisse abriter les moyens d'éclairage 7 et plus précisément de manière à cacher à la vue, en vue de face, ces derniers. La figure 4 montre une vue de face du dispositif de la figure 3 où les moyens d'éclairage, connus en eux-mêmes, sont représentés en pointillés puisque disposés derrière la bande frontale 20.

Les figures 5 et 6 montrent une troisième forme de réalisation de l'invention dans laquelle la paroi frontale 5 est plane, verticale et disposée sensiblement dans le plan de la face avant de la cloison 12. Le bord périphérique de l'ouverture 22 du dispositif d'éclairage présente une première partie 15A de forme semi-circulaire et une seconde partie 15B linéaire et disposée sensiblement horizontalement.

Dans l'ensemble des figures, l'axe 23 est un axe sensiblement vertical.

A titre illustratif et non limitatif, les dimensions des formes de réalisation représentées sur les figures sont les suivantes:
- Figures 1 et 2
   . Diamètre du bord périphérique (15): 220 mm
   . Hauteur hors tout: 240 mm
   . Largeur hors tout: 230 mm
   . Hauteur panneau avant (5): 120 mm
   . Profondeur: 70 mm
- Figures 3 et 4
   . Hauteur hors tout: 290 mm
   . Largeur hors tout: 230 mm
   . Profondeur: 70 mm
- Figures 5 et 6
   . Hauteur hors tout: 195 mm
   . Largeur hors tout: 230 mm
   . Profondeur: 70 mm

Les formes du déflecteur ne sont pas limitées à celles décrites et représentées, et peuvent inclure, en variante, des formes à section carrée, rectangulaire, trapézoïdale ou polygonale, telle que montrée sur les figures 7 et 8.

L'invention n'est pas limitée au mode de réalisation décrit et représenté mais inclut toute variante telle que mentionnée dans les revendications ci-après.

## Revendications

1. Dispositif d'éclairage comprenant un déflecteur (2) apte à être encastré dans un évidement prévu dans une cloison (12), la concavité du déflecteur (2) étant tournée vers l'ouverture dudit évidement, le déflecteur (2) étant susceptible d'être associé à au moins un moyen (7) générateur de lumière apte à être disposé à une extrémité dudit déflecteur,
caractérisé en ce que ledit déflecteur (2) est réalisé à partir d'un matériau pulvérulent/poudre hydrophile, susceptible de se solidifier, une fois mélangé à l'eau et comprenant du plâtre.

2. Dispositif selon la revendication précédente, caractérisé en ce que le dispositif encastrable permet un raccordement de la périphérie de celui-ci avec les bords de l'ouverture de l'évidement de façon parfaite sur le plan esthétique.

3. Dispositif selon l'une des revendications précédentes, caractérisé en ce que le déflecteur (2) est prolongé, du côté desdits moyens (7) générateurs de lumière, par un fond (4) et une paroi (5) en retour sensiblement parallèle au déflecteur (2), de manière à définir une cavité réceptrice desdits moyens générateurs de lumière.

4. Dispositif selon la revendication précédente, caractérisé en ce que la partie (3) du déflecteur (2) jouxtant la base est plane et parallèle à la cloison (13).

5. Dispositif selon l'une des revendications 3 ou 4, caractérisé en ce que ledit retour (5) est disposé dans le plan de la face avant (12) de la cloison.

6. Dispositif selon l'une des revendications précédentes, caractérisé en ce que le déflecteur (2) présente une forme générale de calotte sphérique.

7. Dispositif selon la revendication précédente, caractérisé en ce que le déflecteur (2) est en forme de calotte sphérique tronquée.

8. Dispositif selon la revendication précédente, caractérisé en ce qu'une bande (20) est disposée selon un diamètre (21) du déflecteur et à une hauteur telle qu'elle puisse abriter les moyens générateurs de lumière et les cacher à la vue, en vue de face.

9. Dispositif selon l'une des revendications 7 ou 8, caractérisé en ce que le bord périphérique circulaire du déflecteur définit un plan disposé sensiblement au niveau de la face avant (12A) de la cloison (12).

10. Dispositif selon l'une des revendications 1 à 5, caractérisé en ce que le déflecteur (2) présente une ouverture polygonale, dans un plan parallèle à la cloison.

## Claims

1. Lighting device, comprising a deflector (2) adapted to be recessed in a recess provided in a partition (12), the concavity of the deflector (2) facing the opening of said recess, the deflector (2) being capable of being associated with at least one light generating means (7) adapted to be disposed at one end of said deflector,
characterized in that said deflector (2) is made from a pulverulent material/hydrophilic powder, capable of solidifying once mixed with water and comprising plaster.

2. Device according to the preceding Claim, characterized in that the recessable device allows a perfect, from the aesthetic viewpoint, join of the periphery thereof with the edges of the opening of the recess.

3. Device according to one of the preceding Claims, characterized in that the deflector (2) is extended, on said light generating means (7) side, by a bottom (4) and a wall (5) in return substantially parallel to the deflector (2), so as to define a cavity for receiving said light generating means.

4. Device according to the preceding Claim, characterized in that that part (3) of the deflector (2) next to the base is plane and parallel to the partition (13).

5. Device according to one of Claims 3 to 4, characterized in that said return (5) is disposed in the plane of the front face (12) of the partition.

6. Device according to one of the preceding Claims, characterized in that the deflector (2) presents the general form of a spherical cap.

7. Device according to the preceding Claim, characterized in that the deflector (2) is in the form of a truncated spherical cap.

8. Device according to the preceding Claim, characterized in that a band (20) is disposed along a diameter (21) of the deflector and at a height such that it can shelter the light generating means and hide them from sight, when viewed from the front.

9. Device according to one of Claims 7 or 8, characterized in that the circular peripheral edge of the deflector defines a plane disposed substantially at the level of the front face (12A) of the partition (12).

10. Device according to one of Claims 1 to 5, characterized in that the deflector (2) presents a polygonal opening, in a plane parallel to the partition.

## Patentansprüche

1. Beleuchtungsvorrichtung, mit einem Lichtablenker (2), der in eine in einer Wand (12) vorgesehene Aussparung einbaubar ist, wobei die Konkavität des Lichtablenkers (2) zur Öffnung der Aussparung hin zeigt, wobei der Lichtablenker (2) mit wenigstens einem Licht erzeugenden Mittel (7) verbindbar ist, das an einem Ende des Lichtablenkers angeordnet werden kann, **dadurch gekennzeichnet,** daß der Lichtablenker (2) im wesentlichen aus einem pulverigen Material/hydrophilem Pulver ausgeführt ist, das sich verfestigen kann, einmal mit Wasser vermischt und Gips enthaltend.

2. Vorrichtung nach dem vorhergehenden Anspruch, dadurch gekennzeichnet, daß die einbaubare Vorrichtung eine Verbindung ihres Umfangs mit den Rändern der Öffnung der Aussparung in auf ästhetischer Ebene perfekter Weise gestattet.

3. Vorrichtung nach einem der vorhergehenden Ansprüche, dadurch gekennzeichnet, daß der Lichtablenker (2) auf der Seite der Licht erzeugenden Mittel (7) durch einen Boden (4) und eine im wesentlichen parallel zum Lichtablenker (2) zurückführende Wand (5) so verlängert ist, daß eine Aufnahmeaushöhlung für die Licht erzeugenden Mittel definiert wird.

4. Vorrichtung nach dem vorhergehenden Anspruch, dadurch gekennzeichnet, daß der an die Basis angrenzende Teil (3) des Lichtablenkers (2) eben und zur Wand (13) parallel ist.

5. Vorrichtung nach Anspruch 3 oder 4, dadurch gekennzeichnet, daß die zurückführende Wand (5) in der Ebene der Vorderseite (12) der Wand angeordnet ist.

6. Vorrichtung nach einem der vorhergehenden Ansprüche, dadurch gekennzeichnet, daß der Lichtablenker (2) eine allgemeine Kugelkappenform aufweist.

7. Vorrichtung nach dem vorhergehenden Anspruch, dadurch gekennzeichnet, daß der Lichtablenker (2) die Form einer abgeschnittenen Kugelkappe hat.

8. Vorrichtung nach dem vorhergehenden Anspruch, dadurch gekennzeichnet, daß ein Streifen (20) so in Übereinstimmung mit einem Durchmesser (21) des Lichtablenkers und in einer Höhe angeordnet ist, daß er in der Vorderansicht die Licht erzeugenden Mittel abdecken und verbergen kann.

9. Vorrichtung nach Anspruch 7 oder 8, dadurch gekennzeichnet, daß der kreisförmige Umfangsrand des Lichtablenkers eine Ebene definiert, die sich im wesentlichen in Höhe der Vorderseite (12A) der Wand (12) befindet.

10. Vorrichtung nach einem der Ansprüche 1 bis 5, dadurch gekennzeichnet, daß der Lichtablenker (2) eine polygonale Öffnung in einer zur Wand parallelen Ebene aufweist.
